# EUROPÄISCHE PATENTSCHRIFT

(11) **EP 0 556 632 B1**
(45) Veröffentlichungstag und Bekanntmachung des Hinweises auf die Patenterteilung: **28.08.1996**
(21) Anmeldenummer: 93101605.9
(22) Anmeldetag: 03.02.1993
(51) Int. Cl.: E06B 9/08

(54) **Horizontal-Rolltor**
Horizontal roller door
Porte roulante horizontale

(30) Priorität: 13.02.1992 DE 4204267
(43) Veröffentlichungstag der Anmeldung: 25.08.1993
(73) Patentinhaber: Reiff GmbH, 72762 Reutlingen (DE)
(72) Erfinder: Huber, Johann, W-7410 Reutlingen 3-Ohmenhausen (DE); Lutze, Dieter, D-7430 Metzingen (DE)
(74) Vertreter: Möbus, Rudolf, Dipl.-Ing.

(56) Entgegenhaltungen:
- DE-A- 2 625 927
- DE-U- 9 103 559

## Beschreibung

Die Erfindung betrifft ein Rolltor mit einem oder zwei horizontal gegeneinander bewegbaren Torteilen, mit seitlich der Toröffnung angeordneten Aufwickelwalzen für die Torteile, mit an den Vorderkanten der Torteile angeordneten Leitschienen, die von in Führungsschienen oberhalb der Toröffnung verschiebbaren Laufkatzen geführt sind (DE-U-9103559).

Es sind bereits Rolltore bekannt, deren Torhälften von oberhalb der Toröffnung in Schienen geführten Laufkatzen, an denen die mit Schienen versteiften Vorderkanten der Torhälften befestigt sind, angetrieben werden. Um ein Verkanten der Torhälften bei der Schließ- oder Öffnungsbewegung zu vermeiden, sind entweder eine sehr langsame Bewegung des Tores oder aber zusätzliche Führungseinrichtungen am Boden notwendig (DE-A-2625927). Solche Führungselemente am Boden haben, selbst wenn sie in diesen eingesenkt sind, den Nachteil, daß sie einerseits die Durchfahrt durch das Tor behindern und andererseits die Gefahr der Verstopfung der Führungselemente durch Schmutzpartikel bergen.

Der Erfindung liegt die Aufgabe zugrunde, ein Rolltor der eingangs genannten Art zu schaffen, dessen Antriebsmechanismus eine Kraftverteilung aufweist, die rasche Torbewegungen ohne die Gefahr eines Verkantens der Leitschienen an den Vorderkanten der Torteile unter Vermeidung zusätzlicher Führungselemente auf dem Boden ermöglicht.

Die Aufgabe wird mit einem Rolltor der eingangs genannten Art erfindungsgemäß dadurch gelöst, daß die Torteile jeweils von einer Antriebseinheit, deren Antriebsstange auf ein Führungselement einwirkt, dessen eines Ende an der Leitschiene an der Vorderkante des Torteils und dessen zweites Ende oberhalb oder seitlich der Toröffnung gelenkig gelagert ist, angetrieben sind.

Das Führungselement bildet einen Hebelarm für die Krafteinwirkung der linearen Antriebseinheit. Außerdem überträgt es die Kraft der Antriebseinheit direkt auf die Leitschiene an der Vorderkante des Torteils. Dadurch wird zusammen mit der passiven Führung der Leitschienen durch Laufkatzen an ihrem oberen Ende ein Verkanten der biegsamen Torteile wirksam vermieden. Es sind damit schnelle Torbewegungen möglich. Besonders wirksam ist dieser Vorteil, wenn das eine Ende des Führungselements an der unteren Hälfte der Leitschiene an der Vorderkante des Torteils angelenkt ist, d. h. die Krafteinwirkung auf den unteren Bereich der Torteile erfolgt, während im oberen Bereich eine sichere Führung durch die Laufkatzen erfolgt.

Eine weitere vorteilhafte Ausgestaltung des Rolltores gemäß der Neuerung besteht darin, daß das Führungselement als Winkel ausgebildet ist, der zur Tormitte hin geöffnet ist und dessen einer Schenkel an seinem freien Ende oberhalb der Toröffnung angelenkt ist. Der zweite Schenkel des Führungselements kann dabei an seinem freien Ende an einer Laufkatze, die in der Leitschiene an der Vorderkante des Torteils geführt ist, gelenkig gelagert sein. Bei dieser Anordnung wird die Horizontalkraft an der Vorderkante des Torteils um so geringer, je weiter das Tor zufährt. Dadurch können zusätzliche Sicherheitseinrichtungen, die beim Überschreiten einer maximal erlaubten Schließkraft vorgeschrieben sind, bei entsprechender Dimensionierung des Tores entfallen und dennoch eine ausreichende Schließkraft für schnelle Torbewegungen gewährleistet werden.

Die mehrfache Befestigung des Führungselementes an den Führungsschienen oberhalb der Toröffnung, den Leitschienen an der Vorderkante des Torteils und an den Antriebseinheiten bietet zudem den Vorteil, daß sich beim Schließen des Tores verwindungssteife Torblätter bilden, die hohe Windkräfte ohne zusätzliche Stützen oder Bodenführungen aufnehmen können, ohne in ihrer Funktion beeinträchtigt zu werden.

Die Antriebseinheit für die Torteile kann zweckmäßigerweise seitlich der Toröffnung derart gelenkig gelagert sein, daß sie bei geöffnetem Torteil vertikal ausgerichtet ist. Sie benötigt dadurch nur einen sehr geringen horizontalen Platzbedarf und kann problemlos im Rahmen des Tores untergebracht werden.

Zur Vermeidung einer Verletzungsgefahr durch die Antriebs- und Führungseinrichtungen des Tores sowie zur Vermeidung von Verschmutzungen derselben kann jeder Torteil zweckmäßigerweise Vorrichtungen aufweisen, die das Führungselement und die Antriebseinheiten auch zur Torinnenseite hin zumindest teilweise abdecken. Die Vorrichtung kann dabei eine Plane sein, die gemeinsam mit dem Rolltorteil und parallel zu diesem mitbewegbar ist.

Die Führungsschienen oberhalb der Toröffnung können um einen bestimmten Auslenkwinkel um ihre gemeinsame Längsachse zum Abfedern von Stößen gegen das geschlossene Tor beidseitig schwenkbar gelagert sein. Dadurch kann ein Verziehen des Tores und seiner Führungselemente beispielsweise beim versehentlichen Rammen mit einem Fahrzeug weitgehend vermieden und damit die Lebensdauer des Tores beträchtlich erhöht werden.

Nachfolgend wird ein Rolltor gemäß der Erfindung anhand der beiliegenden Zeichnungen näher erläutert.

Im einzelnen zeigen:
- Fig. 1: eine Ansicht eines erfindungsgemäßen Tors in offenem und halbgeöffnetem Zustand;
- Fig. 2: ein Diagramm des Kraftverlaufs an der Vorderkante eines Torteils;
- Fig. 3: einen horizontalen Schnitt durch ein rechtes Torteil;
- Fig. 4: einen Längsschnitt durch ein erfindungsgemäßes Tor;
- Fig. 5: eine vergrößerte Detailansicht der Schnittdarstellung nach Fig. 4.

Gemäß Fig. 1 sind in einem Rahmen 10 zwei Rolltorteile 11 und 12 angeordnet, die an ihrer Vorderkante jeweils Leitschienen 13 und 14 aufweisen. Oberhalb der Toröffnung 15 sind Führungsschienen 16 und 17 für Laufkatzen 18 und 19, an denen die Leitschienen 13, 14 der beiden Torteile 11, 12 befestigt sind, angeordnet. Der Antrieb des Tores erfolgt mittels zweier Zylinder 20, 21 als lineare Antriebseinheiten, die gelenkig im Rahmen 10 gelagert sind. In geöffnetem Torzustand, der in Fig. 1 mit durchgezogenen Linien gekennzeichnet ist, nehmen die Zylinder 20, 21 eine senkrechte Position ein. Die Zylinderstangen 22, 23 wirken jeweils auf einen Schenkel 24, 25 eines winkelförmigen Führungselementes 26, 27 ein. Die freien Enden der Schenkel 24 und 25 sind jeweils an Laufkatzen 28, 29, die in den Leitschienen 13, 14 geführt sind, gelenkig gelagert. Die zweiten Schenkel 30, 31 der winkelförmigen Führungselemente 26, 27 sind oberhalb der Toröffnung 15 ortsfest angelenkt.

Beim Schließvorgang wirken die Zylinder 20, 21 auf die Schenkel 24, 25 der Führungselemente 26, 27 ein, die die Kraft über die Laufkatzen 28, 29 auf die Leitschienen 13, 14 der Rolltorteile 11, 12 übertragen, wodurch sich diese in Richtung auf die Tormitte, geführt durch die Laufkatzen 18, 19 in den oberen Schienen 16, 17, zubewegen. Die Führungselemente 26, 27 führen dabei eine Drehbewegung um die Anlenkpunkte 32, 33 der Schenkel 30, 31 sowie mittels der Laufkatzen 28, 29 eine Gleitbewegung in den Schienen 13, 14 der Rolltorteile 11, 12 aus. Gleichzeitig führen auch die Antriebszylinder 20, 21 eine Schwenkbewegung aus. In Fig. 1 ist dies durch die gestrichelte Darstellung des Tores in halbgeöffnetem Zustand verdeutlicht.

Bei einem Rolltor mit einer Antriebsmechanik nach Fig. 1 ergibt sich der in Fig. 2 dargestellte Kraftverlauf an den Leitschienen 13, 14 an den Vorderkanten der Torhälften 11, 12. Auf der Abszisse des Diagramms ist der Weg s einer Torhälfte in Millimetern aufgetragen. Auf der Ordinate ist die Kraft F in Newton aufgetragen. Die Kurve 40 zeigt den Verlauf der Kraft F1 der Antriebseinheit eines Torteils über dessen Weg s bis zum vollständigen Schließen des Tores, wobei der geschlossene Zustand durch die Linie 41 im Diagramm gekennzeichnet ist. Die Kurve 42 zeigt den Verlauf der beim Schließen des Tores zunehmenden Kraft F2 der Aufwickelwalzen, die der Antriebskraft F1 entgegenwirkt.

Zwischen den Kurven 40 und 42 ist die tatsächlich an der Leitschiene 13, 14 einer Torhälfte entstehende Schließkraft ΔF als schraffierte Fläche dargestellt. Diese Darstellung verdeutlicht, daß in einem Bereich Δ s kurz vor Schließen des Tores die Schließkraft, die auf die Leitschiene einer Torhälfte einwirkt, wieder abnimmt. Durch den verringerten Anpreßdruck bei geschlossenem Tor wird die Gefahr einer Beschädigung von versehentlich im Tor eingeklemmten Gegenständen und auch die Verletzungsgefahr von Personen verhindert. Insgesamt kann die Schließkraft ΔF durch entsprechende Einstellung von F1 und/oder F2 im Bereich Δs unterhalb eines durch Sicherheitsvorschriften vorgegebenen Wertes Δ Fmax gehalten werden, wie aus Fig. 2 ersichtlich ist.

In der Schnittdarstellung nach Fig. 3 durch eine rechte Torhälfte in geöffnetem Zustand sind eine Wickelwalze 50 für eine äußere Bespannung der Torhälfte sowie eine Wickelwalze 51 für eine innere Bespannung 53 der Torhälfte dargestellt. Zwischen den beiden Bespannungen sind die Antriebselemente des Torteils angeordnet, von denen in Fig. 3 ein Schenkel 25'' eines Führungselementes und eine Laufkatze 29'' dargestellt sind. Die Bespannung 53 hat die Aufgabe, die Antriebselemente zur Torinnenseite hin abzuschirmen, um dadurch Verletzungsgefahren am Tor sowie auch der Verschmutzung der Antriebselemente vorzubeugen. Beide Bespannungen 52, 53 sind an einer gemeinsamen Leitschiene 14'' des Torteils befestigt. Bei Betätigung des Tores werden somit beide Bespannungen 52 und 53 gemeinsam und parallel zueinander bewegt.

In den Fig. 4 und 5 ist die bewegliche Aufhängung der oberen Führungsschienen eines Rolltors gezeigt. Zwei aus Fig. 5 ersichtliche Führungsschienen 16' und 17' sind um eine gemeinsame Achse 60 beidseitig begrenzt schwenkbar gelagert. Dadurch kann das gesamte Tor beispielsweise beim versehentlichen Gegenfahren eines Fahrzeugs um einen Auslenkwinkel ∝ ausschwenken, wodurch ein Verbiegen der Aufhängung der Antriebselemente des Rolltores vermieden werden kann.

## Patentansprüche

1. Rolltor mit einem oder zwei horizontal gegeneinander bewegbaren Torteilen, mit seitlich der Toröffnung angeordneten Aufwickelwalzen für die Torteile, mit an den Vorderkanten der Torteile angeordneten Leitschienen, die von in Führungsschienen oberhalb der Toröffnung verschiebbaren Laufkatzen geführt sind, dadurch gekennzeichnet, daß die Torteile (11, 12) jeweils von einer linearen Antriebseinheit (20, 21), deren Zylinderstange (22, 23) auf ein Führungselement (26, 27) einwirkt, dessen eines Ende an der Leitschiene (13, 14) an der Vorderkante des Torteils (11, 12) und dessen zweites Ende oberhalb oder seitlich der Toröffnung (15) gelenkig gelagert ist, angetrieben sind.

2. Rolltor nach Anspruch 1, dadurch gekennzeichnet, daß das eine Ende des Führungselements (26, 27) an der unteren Hälfte der Leitschiene (13, 14) an der Vorderkante des Torteils (11, 12) angelenkt ist.

3. Rolltor nach Anspruch 1 oder 2, dadurch gekennzeichnet, daß das Führungselement (26, 27) als Winkel ausgebildet ist, der zur Tormitte hin geöffnet ist und dessen einer Schenkel (30, 31) an seinem freien Ende oberhalb der Toröffnung (15) angelenkt ist.

4. Rolltor nach Anspruch 3, dadurch gekennzeichnet, daß der zweite Schenkel (24, 25) des Führungselements (26, 27) an seinem freien Ende an einer Laufkatze (28, 29), die in der Leitschiene (13, 14) an der Vorderkante des Torteils (11, 12) geführt ist, gelenkig gelagert ist.

5. Rolltor nach einem der Ansprüche 1 bis 4, dadurch gekennzeichnet, daß die Antriebseinheit (20, 21) seitlich der Toröffnung (15) gelenkig derart gelagert ist, daß sie bei geöffnetem Torteil (11, 12) vertikal ausgerichtet ist.

6. Rolltor nach einem der Ansprüche 1 bis 5, dadurch gekennzeichnet, daß die Kraft (F1) der Antriebseinheit (20, 21) bezüglich der Kraft (F2) der Aufwickelwalzen (50, 51) so einstellbar ist, daß die Schließkraft (Δ F) des Tores in einem Bereich (Δ s) kurz vor Zulaufen des Tores einen Wert unterhalb eines durch Sicherheitsvorschriften vorgegebenen maximalen Wertes (Δ Fmax) aufweist.

7. Rolltor nach einem der Ansprüche 1 bis 6, dadurch gekennzeichnet, daß jeder Torteil Vorrichtungen (53) aufweist, die das Führungselement (26, 27) und die Antriebseinheit (20, 21) zur Torinnenseite hin zumindest teilweise abdecken.

8. Rolltor nach Anspruch 7, dadurch gekennzeichnet, daß die Vorrichtung eine Plane (53) oder ein Faltenbalg ist, die gemeinsam mit dem Rolltorteil (11, 12) und parallel zu diesem mitbewegbar ist.

9. Rolltor nach einem der Ansprüche 1 bis 8, dadurch gekennzeichnet, daß die Führungsschienen (16, 17) oberhalb der Toröffnung (15) um einen bestimmten Auslenkwinkel (∝) um ihre gemeinsame Längsachse (60) zum Abfedern von Stößen gegen das geschlossene Tor beidseitig schwenkbar gelagert sind.

## Claims

1. Roller door with one or two door sections which are horizontally movable against each other, comprising winding rollers for the door sections arranged laterally of the door opening, guide tracks arranged on the front edges of the door sections which are guided by trolleys which are displaceable in guide rails above the door opening, **characterized in that** the door sections (11, 12) are driven by a respective linear drive unit (20, 21) the cylinder rod (22, 23) of which acts on a guide element (26, 27), the one end of which is mounted on the guide track (13, 14) at the front edge of the door section (11, 12) and the second end of which is hinged above or laterally to the door opening (15).

2. Roller door according to Claim 1, **characterized in that** the one end of the guide element (26, 27) is hinged to the lower half of the guide track (13, 14) at the front edge of the door section (11, 12).

3. Roller door according to Claim 1 or 2, **characterized in that** the guide element (26, 27) is designed as an angle which is open toward the door centre and the one shank (30, 31) of which is hinged at its free end above the door opening (15).

4. Roller door according to Claim 3, **characterized in that** the second shank (24, 25) of the guide element (26, 27) is at its free end hinged to a trolley (28, 29) which is guided in the guide track (13, 14) at the front edge of the door section (11, 12).

5. Roller door according to one of Claims 1 to 4, **characterized in that** the drive unit (20, 21) is hinged laterally to the door opening (15) in such a manner that it is vertically aligned when the door section (11, 12) is opened.

6. Roller door according to one of Claims 1 to 5, **characterized in that** the force (F1) of the drive unit (20, 21) is adjustable relative to the force (F2) of the winding rollers (50, 51) in such a manner that the closing force (ΔF) of the door in an area (Δs) shortly before closure of the door is at a value below that of a maximum value (ΔFmax) as specified by safety regulations.

7. Roller door according to one of Claims 1 to 6, **characterized in that** each door section comprises devices (53) which at least partially cover the guide element (26, 27) and the drive unit (20, 21) towards the inside of the door.

8. Roller door according to Claim 7, **characterized in that** the device is a plane (53) or a bellows which is movable jointly with the roller door section (11, 12) and parallel thereto.

9. Roller door according to one of Claims 1 to 8, **characterized in that** the guide rails (16, 17) are mounted to be pivotal on both sides above the door opening (15) by a specified deviation angle (α) around their common longitudinal axis (60) for the purposes of absorbing knocks against the closed door.

## Revendications

1. Porte roulante avec une ou deux parties de porte mobiles horizontalement l'une contre l'autre, avec des cylindres d'enroulement pour les parties de porte disposés latéralement à l'ouverture de porte, avec des glissières de guidage disposées sur les bords avant des parties de porte, lesquelles sont guidées par des chariots roulants coulissant dans des rails de guidage au-dessus de l'ouverture de porte, caractérisée en ce que les parties de porte (11, 12) sont entraînées chacune par une unité d'entraînement linéaire (20, 21) dont la tige de cylindre (22, 23) agit sur un élément de guidage (26, 27) dont une extrémité est montée à articulation sur la glissière de guidage (13, 14) sur le bord avant de la partie de porte (11, 12) et la deuxième extrémité au-dessus de ou latéralement à l'ouverture de porte (15).

2. Porte roulante selon la revendication 1, caractérisée en ce que l'une des extrémités de l'élément de guidage (26, 27) est articulée sur la moitié inférieure de la glissière de guidage (13, 14) sur le bord avant de la partie de porte (11, 12).

3. Porte roulante selon la revendication 1 ou 2, caractérisée en ce que l'élément de guidage (26, 27) est formé comme un angle qui est ouvert vers le milieu de la porte et dont l'un des côtés (30, 31) est articulé sur son extrémité libre au-dessus de l'ouverture de porte (15).

4. Porte roulante selon la revendication 3, caractérisée en ce que le deuxième côté (24, 25) de l'élément de guidage (26, 27) est monté à articulation sur son extrémité libre sur un chariot roulant (28, 29) qui est guidé dans la glissière de guidage (13, 14) sur le bord avant de la partie de porte (11, 12).

5. Porte roulante selon l'une des revendications 1 à 4, caractérisée en ce que l'unité d'entraînement (20, 21) est montée à articulation latéralement à l'ouverture de porte (15) de telle sorte que, la porte étant ouverte (11, 12), elle est orientée verticalement.

6. Porte roulante selon l'une des revendications 1 à 5, caractérisée en ce que la force (F1) de l'unité d'entraînement (20, 21) est réglable par rapport à la force (F2) des cylindres d'enroulement (50, 51) de telle sorte que dans une plage (Δs) juste avant la fermeture de la porte, la force de fermeture (ΔF) de la porte présente une valeur inférieure à une valeur maximale (ΔFmax) prédéterminée par des prescriptions de sécurité.

7. Porte roulante selon l'une des revendications 1 à 6, caractérisée en ce que chaque partie de porte comprend des dispositifs (53) qui recouvrent au moins partiellement l'élément de guidage (26, 27) et l'unité d'entraînement (20, 21) vers la face intérieure de la porte.

8. Porte roulante selon la revendication 7, caractérisée en ce que le dispositif est une bâche (53) ou un soufflet qui est déplaçable en même temps que la partie de porte roulante (11, 12) et parallèlement à celle-ci.

9. Porte roulante selon l'une des revendications 1 à 8, caractérisée en ce que les rails de guidage (16, 17) au-dessus de l'ouverture de porte (15) sont montés à pivotement des deux côtés d'un angle de déviation déterminé (α) autour de leur axe longitudinal commun (60) pour l'amortissement de chocs contre la porte fermée.
